# EUROPÄISCHE PATENTANMELDUNG

(11) **EP 1 198 158 A2**
(43) Veröffentlichungstag der Anmeldung: **17.04.2002**
(21) Anmeldenummer: 01890278.3
(22) Anmeldetag: 01.10.2001
(51) Int. Cl.: H04R 19/00

(54) **Elektrostatischer Wandler**

(30) Priorität: 16.10.2000 AT 17662000
(71) Anmelder: AKG Acoustics GmbH, 1230 Wien (AT)
(72) Erfinder: Pribyl, Richard, 2401 Fischamend (AT)
(74) Vertreter: Patentanwälte BARGER, PISO & PARTNER

(57) **Zusammenfassung**

Die Erfindung betrifft einen elektrostatischen Wandler geringer Größe, insbesondere mit einem Durchmesser von 2 bis 30 mm mit einem metallischen bzw. elektrisch leitenden Gehäuse (7) mit zumindest einer vorderen Schalleintrittsöffnung (3) und einem das Gehäuse an seiner Rückseite im wesentlichen abschließenden und zumindest eine hintere Schalleintrittsöffnung (1) aufweisenden Print (4), an dessen Innenseite eine Elektronik (2) angeordnet ist.

Die Erfindung ist dadurch gekennzeichnet, daß die zumindest eine hintere Schalleintrittsöffnung (1) an der Peripherie des Prints (4) angeordnet ist.

Ausgestaltungen betreffen die Form des Prints (4) und eine durch diese Form möglich gewordene zusätzliche Abschirmung.

## Beschreibung

Die Erfindung betrifft einen elektrostatischen Wandler geringer Größe, insbesondere mit einem Durchmesser von 2 bis 30 mm mit einem metallischen bzw. elektrisch leitenden Gehäuse mit zumindest einer vorderen Schalleintrittsöffnung und einem das Gehäuse an seiner Rückseite im wesentlichen abschließenden und zumindest eine hintere Schalleintrittsöffnung aufweisenden Print, an dessen Innenseite eine Elektronik angeordnet ist.

Derartige elektrostatische Wandler werden für den Einsatz in mobilen Sendeanlagen (Schnurlostelefon, Handys, Freisprecheinrichtungen für Fahrzeuge, Sensoren z.B. für die geschwindigkeitsabhängige Lautstärkeregelung bei Autoradios) eingesetzt und sind entweder elektrostatische Wandler mit integriertem Impedanzwandler oder integriertem Impedanzwandler mit nachfolgendem Verstärker.

Bekannt sind Elektretkapseln für die oben angegebenen Verwendungszwecke mit dem kurz beschriebenem Aufbau. Da diese Kapseln in Verbindung mit Sendern eingesetzt werden, tritt das Problem der Einstreuung von Hochfrequenz (HF) in das Innere der Kapsel auf, in der sich aktive elektronische Komponenten befinden. Dringt die HF in die Elektronik ein, so kommt es durch ihr nichtlineares Verhalten zu Demodulationen und Kreuzmodulationen. Aufgrund der Bauweise der bekannten Wandler dringt die HF durch die akustischen Öffnungen beim vorderen Schalleintritt und ganz besonders beim hinteren Schalleintritt, durch Löcher des die Kapsel abschließenden Prints ein. Ferner dringt die HF durch die elektrischen Anschlüsse drahtgebunden ins Innere.

Die Störung durch die HF Einstreuung macht sich akustisch durch Brummen oder Rundfunkempfang bemerkbar und kann so dominant sein, daß die Sprach- oder Signalübertragung unverständlich wird.

Die Erfindung bezweckt, diese Nachteile zu vermeiden und einen elektrostatischen Wandler zu schaffen, der auch im Umfeld mit hoher HF Belastung ungestört arbeitet.

Erfindungsgemäß erreicht man diese Ziele dadurch, daß die hinteren Schallöffnungen im Print die Form von zumindest einer Ausnehmung an seinem Rand erhalten, mit anderen Worten dadurch, daß der Umfang des Prints bei kreisförmiger Kapsel zumindest bereichsweise sternförmig oder polygonal ausgebildet ist.

Durch diese erfindungsgemäße Maßnahme rückt die zumindest eine Eintrittsöffnung für die störende HF nach außen, wobei die Schirmwirkung des metallischen bzw. elektrisch leitenden Kapselgehäuses zusätzlich ausgenützt wird. Da die Elektronik der Kapsel immer in deren Zentrum angeordnet ist, wird durch die erfindungsgemäße Maßnahme auch der Abstand zwischen dem HF Eintritt und der Elektronik vergrößert, was die Einflußstärke der HF reduziert.

Die Erfindung wird im folgenden anhand der Zeichnung näher erläutert. Dabei zeigt
die Fig. 1 eine Kapsel gemäß dem Stand der Technik in schräger Unteransicht,
die Fig. 2 die Kapsel der Fig. 1 im Schnitt,
die Fig. 3 eine erfindungsgemäße Kapsel analog zur Ansicht der Fig. 1 und, in einer Nebenfigur, eine Darstellung eines erfindungsgemäßen Prints,
die Fig. 4 die Kapsel der Fig. 3 in einer Darstellung analog zur Fig. 2 und
die Fig. 5 und 6 Varianten der Form des Prints jeweils in einer Ansicht gemäß der Nebenfigur der Fig. 3.

Die Fig. 1 und 2 zeigen eine typische Elektretkapsel gemäß dem Stand der Technik und dabei insbesondere die Wege, auf denen HF eintritt. Elektronische Komponenten 2 der Kapsel sind auf einem Print 4 angeordnet. Die zugehörigen elektrischen Anschlüsse 5 verlassen die Kapsel durch entsprechende Öffnungen, denen benachbart zumeist mehrere hintere Schalleintrittsöffnungen 1 benachbart sind. Auf der Stirnseite der Kapsel befindet sich die vordere Schalleintrittsöffnung 3. Das Kapselgchäuse 7 besteht zumeist aus metallischem bzw. elektrisch leitendem Material.

Der Eintritt der HF ist in beiden Figuren durch Pfeile angedeutet, dazu kommt noch, daß HF auch, wie weiter oben schon erwähnt, drahtgebunden durch die Leiter 5 eintritt. Trotz dieser mehrfachen Beeinträchtigung bleibt die durch die hinteren Schallöffnungen 1 eintretende HF das Hauptproblem.

Erfindungsgemäß werden nunmehr durch die Ausgestaltung des Prints 4 in der in Fig. 3 gezeigten Form die Auswirkungen des HF Eintrittes durch die hinteren Schallöffnungen wesentlich gemindert: Die einzelnen Schallöffnungen 1 liegen an der Peripherie des Prints 4 und damit deutlich weiter von der Elektronik 2 entfernt als bisher. Dazu kommt, daß durch die Nähe zum Gehäuse 7 die eintretende HF großteils zum Kapselgehäuse hin abgeleitet wird, sodaß die Auswirkungen der erfindungsgemäßen Maßnahme überraschenderweise wesentlich größer sind als es durch die Verlagerung der Öffnungen allein zu erwarten war.

Da die hinteren Schallöcher 1 nunmehr die Außenseite des Prints 4 nicht mehr durchbrechen, ist es in einer Ausgestaltung der Erfindung auch möglich, am Print eine ihn im wesentlichen abdeckende, elektrisch leitende Schirmfläche, die an Masse liegt, vorzusehen. Dadurch wird die HF im Bereich der Kapselrückseite praktisch vollständig abgeschirmt und der Eintritt der HF auf die vordere Schallöffnung 3 beschränkt, die aber relativ großen Abstand zur Elektronik aufweist.

Die Erfindung ist nicht auf das dargestellte Ausführungsbeispiel beschränkt sondern kann verschiedentlich abgewandelt werden. So kann der Print auch die Form einer Scheibe mit ausgeschnittenem Segment aufweisen.

## Patentansprüche

1. Elektrostatischen Wandler geringer Größe, insbesondere mit einem Durchmesser von 2 bis 30 mm mit einem metallischen bzw. elektrisch leitenden Gehäuse (7) mit zumindest einer vorderen Schalleintrittsöffnung (3) und einem das Gehäuse an seiner Rückseite im wesentlichen abschließenden und zumindest eine hintere Schalleintrittsöffnung (1) aufweisenden Print (4), an dessen Innenseite eine Elektronik (2) angeordnet ist, **dadurch gekennzeichnet, daß** die zumindest eine hintere Schalleintrittsöffnung (1) an der Peripherie des Prints (4) angeordnet ist.

2. Elektrostatischer Wandler nach Anspruch 1, **dadurch gekennzeichnet, daß** der Print (4) sternförmig ausgebildet ist.

3. Elektrostatischer Wandler nach Anspruch 1, **dadurch gekennzeichnet, daß** der Print (4) polygonal ausgebildet ist.

4. Elektrostatischer Wandler nach Anspruch 1, **dadurch gekennzeichnet, daß** der Print (4) scheibenförmig mit ausgeschnittem Segment geformt ist.

5. Elektrostatischer Wandler nach einem der voranstehenden Ansprüche, **dadurch gekennzeichnet, daß** am Print (4) eine im wesentlichen geschlossene und den Print überdeckende Platte aus elektrisch leitfähigem Material befestigt ist, die elektrisch an Masse liegt.
